# EUROPÄISCHE PATENTANMELDUNG

(11) **EP 0 237 585 A1**
(43) Veröffentlichungstag der Anmeldung: **23.09.1987**
(21) Anmeldenummer: 86102945.2
(22) Anmeldetag: 06.03.1986
(51) Int. Cl.: E06B 3/66

(54) **Mehrscheibenisolierglas**

(71) Anmelder: CERA Handelsgesellschaft mbH, D-87640 Biessenhofen (DE)
(72) Erfinder: Rafeld, Karl, D-8954 Biessenhofen-Ebenhofen (DE); Bastian, Volker Jochen, D-8201 Flintsbach (DE)
(74) Vertreter: Kern, Wolfgang, Dipl.-Ing.

(57) **Zusammenfassung**

Die Erfindung betrifft ein Mehrscheibenisolierglas aus wenigstens zwei auf einem Abstandsprofil (6) sitzenden Glasscheiben und einer Vorrichtung zur Be- und Entlüftung des Scheibenzwischenraums (7) in Form wenigstens eines durch das Abstandsprofil (6) hindurchtretenden, ventilartigen Elements. Um diese Be- und Entlüftung des Scheibenzwischenraums (7) zur vermeidung von durch Luftdruck- bzw. Gasdruckdifferenzen hervorgerufene konkave oder konvexe Ausbeulungen der Scheiben eines Mehrschiebenisolierglases mit geringerem Aufwand und präziser zu bewerkstelligen, wird vorgeschlagen, daß das ventilartige Element ein aus elastischem Material bestehender Verschlußstopfen (1) ist, der mittels einer in ihn einsteckbaren Injektionsnadel (5) zur Be- und Entlüftung des Scheibenzwischenraums (7) durchstoßbar ist und sich beim Herausziehen der Injektionsnadel (5) aufgrund der Elastizität des Stopfenmaterials von selbst gasdicht verschließt.

## Beschreibung

Die Erfindung betrifft ein Mehrscheibenisolierglas gemäß dem Oberbegriff des Anspruchs 1.

Der Scheibenzwischenraum derartiger Mehrscheibenisoliergläser ist gas- oder luftgefüllt oder auch zumindest teilweise evakuiert. Werden solche Isolierglasscheiben an Orten verwendet, die sich im Hinblick auf ihre Höhenlage, bezogen auf den Meeresspiegel, vom Herstellungsort stark unterscheiden, so wirkt auf die Scheibenoberfläche ein Luftdruck ein, der sich von dem Luftdruck am Herstellungsort entsprechend unterscheidet. Dies hat zur Folge, daß das im abgedichteten Scheibenzwischenraum befindliche Gas- oder Luftpolster die Scheibe entweder konkav verformt, d.h. nach außen ausbeult, oder konvex verformt, also eine ins Scheibeninnere gerichtete Oberflächenkrümmung entstehen läßt. Beides ist unerwünscht, da es den ursprünglich definierten Scheibenzwischenraum und damit die Isolierwirkung der Scheibe beeinträchtigt.

Man hat deshalb, um die genannten Nachteile der Verformung der Isolierglasscheiben bei geänderten Außenluftdruckverhältnissen zu beseitigen, die Isolierglasscheibe mit Be- und Entlüftungselementen in Form von federbelasteten Kugelventilen oder Durchgangsbohrungen aufweisenden ventilartigen Elementen versehen, die in entsprechende, das Abstandsprofil der Isolierglasscheibe durchquerende Bohrungen eingesetzt wurden und zur Be- und Entlüftung geöffnet werden mussten. Nach einem solchen Vorgang schlossen sich diese ventilartigen Elemente entweder automatisch oder wurden mit Hilfe von in die Durchgangsbohrungen einklebarren Stopfen dauerhaft verschlossen.

Diese ventilartigen Elemente haben jedoch nicht nur den Nachteil, daß sie eine verhältnismäßig aufwendige Fertigung erfordern, sie schließen auch nicht momentan und sicher und stellen deshalb keine präzise Abdichtung des Scheibenzwischenraumes sicher, oder sie sind, falls sie einmal nach erfolgter Be- oder Entlüftung des Scheibenzwischenraumes dauerhaft verschlossen worden sind, nicht wieder zu öffnen, um bei sich gegebenenfalls erneut ändernden Luftdruckverhältnissen einen erneuten Druckausgleich zwischen Scheibenzwischenraum und Außenraum herbeiführen oder eine vorhandene Gasfüllung erneuern zu können.

Insbesondere beim Befüllen des Scheibenzwischenraumes mit einem Gas sind jedoch die bekannten Ventile der genannten Art nachteilig, weil sie aufgrund ihres Schließmechanismus, der entweder zu träge reagiert oder ein ungewolltes Ausströmen des Gases nach der Befüllung nicht ausschließt, keine genaue Einstellung des Gasdruckes ermöglichen.

Die Aufgabe der Erfindung besteht deshalb darin, das Mehrscheibenisolierglas der genannten Art so auszubilden, daß auf einfachere Weise eine präzise Einstellung des Gas- bzw. Luftdruckes im Scheibenzwischenraum möglich gemacht wird und nach erfolger Einstellung auch eine spätere Änderung des Druckes ohne weiteres ermöglicht wird, falls die Außendruckverhältnisse am Einbauort der Scheibe aufgrund der geographischen Höhenlage sich von denjenigen am Scheibenherstellungsort unterscheiden.

Diese Aufgabe wird gemäß dem Kennzeichen des Anspruchs 1 gelöst. Durch Verwendung eines materialelastischen Verschlußstopfens, der in eine das Abstandsprofil des Mehrscheibenisolierglases durchquerende Bohrung eingesetzt wird, und der mit Hilfe einer Injektionsnadel durchstoßen werden kann, läßt sich die gewünschte Be- und Entlüftung des Scheibenzwischenraums, also die Zu- oder Abfuhr von Luft oder Gas bewerkstelligen, ohne daß es hierfür eines separaten Schließelementes bedarf, welches den von der Injektionsnadel beim Durchstoßen des Stopfenmaterials gebildeten Kanal nach dem Herausziehen der Injektionsnadel wieder dicht verschließt, weil das Material selbst diesen gasdichten Verschluß herbeiführt, indem es den von der Injektionsnadel verlassenen Materialraum des Stopfens aufgrund seiner Elastizität sofort auffüllt und damit eine dichte Absperrung schafft, die gasundurchlässig ist. Damit ist sichergestellt, daß der durch das durch die Injektionsnadel in den Scheibenzwischenraum eingefüllte Gas entwickelte Druck nach Beendigung des Füllvorgangs präzise aufrechterhalten wird oder umgekehrt ein Unterdruck durch Evakuierung des Scheibenzwischenraums mittels Absaugen der in ihm befindlichen Luft durch die Injektionsnadel beibehalten wird.

Gemäß einer vorteilhaften Ausgestaltung des Erfindungsvorschlags weist der Verschlußstopfen eine das Abstandsprofil wenigstens teilweise durchquerende, blinde Längsbohrung auf, die an ihrem dem Scheibenzwischenraum zugewandten Ende durch den Boden des Verschlußstopfens verschlossen ist. Dadurch wird erreicht, daß die Injektionsnadel beim Einstecken in den Verschlußstopfen durch die Längsbohrung eine gewisse Führung erhält, die sicherstellt, daß der von ihr durchstoßene Materialbereich des Stopfens etwa mit der Stopfenlängsachse zusammenfällt.

Es hat sich als vorteilhaft erwiesen, zu diesem Zweck die Längsbohrung weniger als halb so lang auszuführen wie der Verschlußstopfen lange ist und ihren Durchmesser so zu wählen, daß er dem Außendurchmesser der Injektionsnadel entspricht.

Das dem Boden des Verschlußstopfens entgegengesetzte Stopfenende ist zweckmäßigerweise mit einem Flansch verstehen, der auf der äußeren Oberfläche des Abstandsprofil aufliegt, wodurch sichergestellt wird, daß der Stopfen beim Einpressen in die für ihn vorgesehene Bohrung des Abstandsprofil nicht durch die Bohrung hindurchrutscht oder beim späteren Einstechen der Nadel nicht durch die Bohrung hindurchgezogen wird.

Indem der Verschlußstopfen, gemäß einer weiteren vorteilhaften Ausgestaltung der Erfindung,auf seiner äußeren Oberfläche mit wenigstens einer zapfenförmigen Verdickung versehen wird, die mit einer entsprechenden Aussparung in der Oberfläche der den Verschlußstopfen aufnehmenden Bohrung des Abstandsprofils in Eingriff steht, wird sichergestellt, daß der Stopfen durch die beim Einstoßen und Zurückziehen der Injektionsnadel auf ihn übertragenen Kräfte die Bohrung des Abstandsprofils nicht verläßt, sondern in dieser festsitzt. Letzteres wird im Hinblick auf einen Widerstand gegen Herausziehen aus der Bohrung beim Zurückziehen der Injektionsnadel auch durch eine weitere Ausgestaltung erreicht, die dadurch gekennzeichnet ist, daß auf der Verschlußstopfenoberfläche im Bereich seines Bodens wenigstens eine nockenartige Verdickung vorgesehen ist, die an der inneren Oberfläche des Abstandsprofils anliegt, so daß der Stopfen, sollte er sich beim Zurückziehen der Injektionsnadel nach außen bewegen wollen, von dieser Verdickung daran gehindert wird.

Ein ähnlicher Effekt ließe sich gemäß einer weiteren Ausgestaltung des Erfindungsvorschlags dadurch erreichen, daß das Stopfenmaterial beim Einstecken in die Bohrung des Abstandsprofils stark zusammengepresst wird, um sich nach dem Austreten in den Scheibenzwischenraum am bodenseitigen Stopfenende zu entspannen und dadurch eine das Herausziehen zumindest hemmende Verdickung zu schaffen.

Schließlich läßt sich gemäß einer weiteren Ausgestaltung des Erfindungsvorschlags die Injektionsnadel selbst mit einem Gerät zur Messung des Gasdrucks im Scheibenzwischenraum versehen, das eine präzise Einstellung des Gasdruckes beim Füllen bzw. Entleeren des Scheibenzwischenraumes ermöglicht.

In den Unteransprüchen sind weitere vorteilhafte Ausgestaltungen des Erfindungsvorschlags gekennzeichnet.

Die Erfindung wird nachfolgend anhand des in der Zeichnung dargestellten Ausführungsbeispiels näher erläutert. In der Zeichnung zeigt
Fig. 1 einen längsgeschnittenen Teil eines Abstandsprofilkörpers eines Mehrscheibenisolierglases im Eckbereich einer Isolierglasscheibe in schematischer Darstellung als Draufsicht mit durch den Verschlußstopfen hindurchtretender Injektionsnadel,
Fig. 2 eine vergrößerte schematische Längsschnittansicht eines Verschlußstopfens und
Fig. 3 eine vergrößerte schematische und Längsschnittansicht einer anderen Ausführungsform des Verschlußstopfens.

Das in Fig. 1 im Eckbereich einer Isolierglasscheibe vereinfacht dargestellte Abstandsprofil 6 begrenzt nach außen einen Scheibenzwischenraum 7 und wird von einer Bohrung 8 durchquert, die eine Verbindung zwischen dem Raum außerhalb der Scheibe und dem Scheibenzwischenraum herstellt. In die Bohrung 8 ist ein aus einem elastischen Material, beispielsweise Gummi oder PVC bestehender, einen runden Querschnitt aufweisender Verschlußstopfen 1 eingepresst, der mit einer das Abstandsprofil durchquerenden, blinden Längsbohrung 2 versehen ist, die an ihrem dem Scheibenzwischenraum 7 zugewandten Ende 9, wie aus Fig. 2 ersichtlich, durch einen Boden 4 verschlossen ist, solange dieser Boden nicht mit einer von außen durch die Längsbohrung 2 hindurchgeführten Injektionsnadel 5 durchstoßen ist. Fig. 1 zeigt diesen Durchstoßungszustand,in dem die Injektionsnadel durch den in ihr befindlichen Kanal eine Verbindung zwischen dem Scheibeninnenraum 7 und dem Raum außerhalb des Abstandsprofils bzw. der Isolierglasscheibe herstellt.

Der Verschlußstopfen 1 verjüngt sich im Bereich seines Bodens 4 zum Stopfenende hin konisch und weist an seinem diesem Stopfenende entgegengesetzten Ende einen Flansch 3 auf, der auf der äußeren Oberfläche 12 des Abstandsprofils 6 aufliegt und die Aufgabe hat zu verhindern, daß der Stopfen beim Einstecken in die Bohrung durch diese hindurchrutscht. Wie aus Fig. 2 ersichtlich, befinden sich auf der Oberfläche des Verschlußstopfens 1 im Bereich seines Bodens zwei nockenartige Verdickungen 10, die, wie in Fig. 1 nicht dargestellt, an der inneren Oberfläche 13 des Abstandsprofils 6 anliegen und verhindern, daß der Verschlußstopfen aus der Bohrung 8 herausfällt bzw. beim Zurückziehen der Injektionsnadel 5 mit herausgezogen wird.

Alternativ zu diesen nockenartigen Verdickungen 10 oder zusätzlich zu diesen läßt sich, wie ebenfalls aus Fig. 2 ersichtlich, auf der äußeren Oberfläche des Verschlußstopfens 1 wenigstens eine zapfenförmige Verdickung 11 vorsehen, die mit einer entsprechenden Aussparung in der Oberfläche der Bohrung 8 des Abstandsprofils in Eingriff steht. Durch die Längsbohrung 2, deren Durchmesser etwa dem Außendurchmesser der Injektionsnadel 5 entspricht, wird die Injektionsnadel in den Verschlußstopfen 1 eingeführt und in Richtung auf dessen Boden 4 geführt, um diesen zu durchstoßen, wie aus Fig. 1 ersichtlich. Durch die auf diese Weise geschaffene Verbindung in den Scheibenzwischenraum läßt sich ein Gas einführen, um den Zwischenraum mit einer gewünschten Füllung aus Argon, SF₆ oder einem ähnlichen handelsüblichen Gas zwecks Schall- und Wärmeisolierung zu füllen. Die Injektionsnadel 5 dient aber ganz allgemeinen dazu, zwischen dem Scheibenaußenraum und dem Scheibenzwischenraum 7 einen Druckausgleich herbeizuführen, der in den Fällen erforderlich ist, in denen die Isolierglasscheibe an einem geographischen Ort gefertigt wird, an dem ein Luftdruck herrscht, der sich erheblich von dem Luftdruck am Ort ihres Einbaues bzw. ihrer späteren Verwendung unterscheidet, so daß je nach Höhenlage dieses Einbau bzw. Verwendungsortes durch Schaffung eines Druckausgleichs verhindert wird, daß sich die beiden Glasscheiben oder mehreren Glasscheiben, falls die Isolierglasscheibe aus mehr als zwei Glasscheiben besteht, konvex ausbeulen oder konkav einbeulen, wodurch nicht nur die Festigkeit der Scheibe, sondern auch ihre Isoliereigenschaften beeinträchtigt würden.

Nach dem Durchstoßen des Bodens 4 des verschlußstopfens und dem Be- bzw. Entlüften oder Be- bzw. Entgasen des Scheibenzwischenraums 7 wird die Injekttionsnadel 5, deren äußeres Ende mit einem Gerät zur präzisen Messung des Gasdrucks im Scheibenzwischenraum 7 verbunden werden kann, wieder aus dem Verschlußstopfen 1 bzw. dessen Bohrung 2 herausgezogen, wodurch sich aufgrund der materialelastischen Eigenschaft des Verschlußstopfens sofort der von der Injektionsnadel im Boden 4 geschaffene Durchstoßkanal wieder mit Material füllt, d.h. das von der Injektionsnadel verdrängte Material kehrt in seine ursprüngliche Lage zurück, in der eine vollständige und gasdichte Abdichtung des Scheibenzwischenraums gewissermaßen automatisch in dem Maße hergestellt wird, in dem die Nadel aus dem Verschlußstopfen herausgezogen wird.

Der Stopfen verbleit an Ort und Stelle und läßt sich jederzeit, wenn dies zur Schaffung eines erneuten Druckausgleiches erforderlich sein sollte, von neuem mit einer Injektionsnadel durchstoßen. Somit arbeitet der Verschlußstopfen wie ein ventilähnliches Element, das sich zwangsläufig unter Krafteinwirkung öffnet, aber selbsttätig wieder schließt, sobald die Krafteinwirkung beseitigt ist. Es versteht sich, daß anstelle eines einzigen Verschlußstopfens dieser Art nach mehrere durch entsprechende Bohrungen durch das Abstandsprofil 6 hindurchgeführt werden können, um die Füllung bzw. Entleerung diese Scheibenzwischenraumes an mehreren Stellen gleichzeitig vornehmen zu können, wobei beim Füllen des Scheibenzwischenraumes mit einem Gas der eine Verschlußstopfen zum Einführen des Gases dient und ein zweiter zur Entlüftung.

Die Länge des Verschlußstopfens 1 ist zweckmäßigerweise etwa so groß,wie das Abstandsprofil dick ist um zu gewährleisten, daß das im Hohlraum des Profils befindliche hygroskopische Material durch die Bohrung 8 in den Scheibenzwischenraum 7 gelangt.

Nach dem Herausziehen der Injektionsnadel 5 aus dem Verschlußstopfen und damit der Längsbohrung 2, die beispielsweise einen Durchmesser von 2 mm hat, während der Verschlußstopfen selbst beispielsweise 4 bis 5 mm dick ist, lässt sich das offene Ende der Bohrung 2 mit einem Kunststoffpropfen verschließen, ohne daß jedoch dieser Verschluß zu Abdichtungszwecken erforderlich wäre.

Für den Fall, daß anstelle der in Fig. 1 gezeigten nockenartigen Verdickungen 10 die äußere Oberfläche des Verschlußstopfens glatt ausgebildet ist, ließe sich dennoch eine aus Stopfenmaterial gebildete, wulstartige Verdickung an dem Scheibenzwischenraum 7 zugewandten Stopfenende, die an der inneren Oberfläche 13 des Abstandsprofils 6 anliegt, dadurch erreichen, daß das elastische Material des Verschlußstopfens beim Einsetzen des Stopfens in die Bohrung 8 so stark zusammengepresst wird, daß das aus der Bohrung 8 in den Scheibenzwischenraum 7 austretende bodenseitige Stopfenende sich in einer Weise entspannt, die einen solchen Wulst entstehen läßt und damit eine ringförmige Verdickung des Stopfens, deren Durchmesser größer ist als der Durchmesser der Bohrung 8.

Die in Fig. 3 dargestellte andere Ausführungsform des Verschlußstopfens unterscheidet sich von der in Fig. 2 gezeigten Ausführungsform nur darin, daß der auf der äußeren Oberfläche 12 des Abstandsprofils 6 aufliegende Flansch, der in Fig. 1 mit 3 bezeichnet ist, als Kopfkörper 14 ausgebildet ist, in dem sich ein Öffnungstrichter 15 befindet, der an seinem unteren Ende in die Längsbohrung 2 des Verschlußstopfens übergeht und der zur Aufnahme der Injektionsnadel 5 dient mit dem Ziel, das Einführen der Injektionsnadel in die Längsbohrung 2 zu vereinfachen. Da die äußere Oberfläche 12 des Abstandsprofils im fertigen Zustand der Isolierglasscheibe von einer Dichtungsmasse, beispielsweise Thiokol, abgedeckt ist, ist natürlich auch der Flansch 3 bzw. der Kopfköper 14 des Verschlußstopfens 1 von der Dichtungsmasse bedeckt. Um nun einen gewünschten Druckausgleich zwischen dem Scheibenzwischenraum 7 und der Umgebung der Scheibe am Einbauort der Scheibe durchführen zu können, falls dieser Druckausgleich aufgrund des herrschenden Druckunterschiedes notwendig wird, braucht dann nur die Dichtungsmasse, die in Fig. 1 nicht dargestellt ist, von der Spitze der Injektionsnadel 5 über dem Öffnungstrichter 15 bzw. der Öffnung der Längsbohrung 2 durchstoßen zu werden, um Zugang zum Stopfen zu erhalten. Der Verschlußstopfen, der ja wegen des Dichtungsmittels von außen nicht sichtbar ist, läßt sich dennoch leicht lokalisieren, da sein Ende im Bereich seines Bodens 4 in den Scheibenzwischenraum 7 hineinragt und deshalb durch die Scheibe hindurch mit dem bloßen Auge aufgefunden werden kann.

## Patentansprüche

1. Mehrscheibenisolierglas aus wenigstens zwei auf einem Abstandsprofil sitzenden Glasscheiben und einer Vorrichtung zur Be- und Entlüftung des Scheibenzwischenraums in Form wenigstens eines durch das Abstandsprofil hindurchtretenden, ventilartigen Elements, dadurch **gekennzeichnet,** daß das ventilartige Element ein aus elastischem Material bestehender Verschlußstopfen (1) ist, der mittels einer in ihn einsteckbaren Injektionsnadel (5) zur Be- und Entlüftung des Scheibenzwischenraums (7) durchstoßbar ist und sich beim Herausziehen der Injektionsnadel aufgrund der Elastizität des Stopfenmaterials von selbst gasdicht verschließt.

2. Mehrscheibenisolierglas nach Anspruch 1, dadurch **gekennzeichnet,** daß der Verschlußstopfen (1) eine das Abstandsprofil (6) wenigstens teilweise durchquerende, blinde Längsbohrung (2) aufweist, die an ihrem dem Scheibenzwischenraum (7) zugewandten Ende (9) durch den Boden (4) des Verschlußstopfens verschlossen ist.

3. Mehrscheibenisolierglas nach Anspruch 1 oder 2, dadurch **gekennzeichnet,** daß die Längsbohrung (2) weniger als halb so lang ist wie der Verschlußstopfen (1).

4. Mehrscheibenisolierglas nach einem der Ansprüche 1 bis 3, dadurch **gekennzeichnet,** daß die Längsbohrung (2) einen Durchmesser hat, der dem Außendurchmesser der Injektionsnadel (5) entspricht.

5. Mehrscheibenisolierglas nach einem der Ansprüche 1 bis 4, dadurch **gekennzeichnet,** daß das dem Boden (4) des Verschlußstopfens (1) entgegengesetzte Stopfenende mit einem Flansch (3) versehen ist, der auf der äußeren Oberfläche (12) des Abstandsprofils (6) aufliegt.

6. Mehrscheibenisolierglas nach einem der Ansprüche 1 bis 5, dadurch **gekennzeichnet,** daß der Verschlußstopfen (1) einen runden Querschnitt aufweist.

7. Mehrscheibenisolierglas nach einem der Ansprüche 1 bis 6, dadurch **gekennzeichnet,** daß sich der Verschlußstopfen (1) im Bereich seines Bodens (4) zum Stopfenende hin konisch verjüngt.

8. Mehrscheibenisolierglas nach einem der Ansprüche 1 bis 7, dadurch **gekennzeichnet,** daß sich auf der äußeren Oberfläche des Verschlußstopfens (1) wenigstens eine zapfenförmige Verdickung (11) befindet, die mit einer entsprechenden Aussparung in der Oberfläche der den Verschlußstopfen aufnehmenden Bohrung (8) des Abstandsprofils (6) in Eingriff steht.

9. Verschlußstopfen nach einem der Ansprüche 1 bis 8, dadurch **gekennzeichnet,** daß die Länge des Verschlußstopfens (1) wenigstens so groß ist, wie das Abstandsprofil (6) dick ist.

10. Mehrscheibenisolierglas nach einem der Ansprüche 1 bis 9, dadurch **gekennzeichnet,** daß der Verschlußstopfen (1) auf seiner Oberfläche im Bereich seines Bodens (4) mit wenigstens eine nockenartigen Verdickung (10) versehen ist, die an der inneren Oberfläche (13) des Abstandsprofils (6) anliegt.

11. Mehrscheibenisolierglas nach einem der Ansprüche 1 bis 10, dadurch **gekennzeichnet,** daß das elastische Material des Verschlußstopfens (1) durch Einsetzen des Stopfens in die Bohrung (8) des Abstandsprofils (6) zusammengepreßt und daß das aus der Bohrung (8) in den Scheibenzwischenraum (7) ausgetretene bodenseitige Stopfenende entspannt ist und einen größeren Durchmesser aufweist als die Bohrung.

12. Mehrscheibenisolierglas nach einem der Ansprüche 1 bis 11, dadurch **gekennzeichnet,** daß an die Injektionsnadel (5) ein Gerät zur Messung des Gasdrucks im Scheibenzwischenraum (7) anschließbar ist.

13. Mehrscheibenisolierglas nach einem der Ansprüche 1-12, dadurch **gekennzeichnet,** daß der auf der äußeren Oberfläche (12) des Abstandsprofils (6) aufliegende Flansch (3) als Kopfkörper (14) ausgebildet ist, in dem sich ein mit der Längsbohrung (2) in Verbindung stehender Öffnungstrichter (15) zur Aufnahme der Spitze der Injektionsnadel (5) und zur Weiterführung der Injektionsnadel in die Längsbohrung (2) hinein befindet.
